# EUROPÄISCHE PATENTSCHRIFT

(11) **EP 0 045 712 B1**
(45) Veröffentlichungstag und Bekanntmachung des Hinweises auf die Patenterteilung: **06.11.1985**
(21) Anmeldenummer: 81710030.8
(22) Anmeldetag: 21.07.1981
(51) Int. Cl.: B65D 71/00

(54) **Trag- oder Haltevorrichtung mit einer Hülse, beispielsweise aus Karton, für wenigstens einen Becher oder ein entsprechendes Gefäss sowie Zuschnitt dafür**
Carrying or holding device in the shape of a case of, for example, cardboard for at least one goblet or the like, and blank therefor
Dispositif pour le transport ou la retenue, en forme de douille, par exemple en carton, pour au moins un gobelet ou similaire ainsi que flan pour sa réalisation

(30) Priorität: 31.07.1980 DE 3029047
(43) Veröffentlichungstag der Anmeldung: 10.02.1982
(73) Patentinhaber: Meurer Nonfood Product GmbH, D-78315 Radolfzell (DE)
(72) Erfinder: Vossen, Franz, D-7760 Radolfzell (DE)
(74) Vertreter: Hiebsch, Gerhard F., Dipl.-Ing.

## Beschreibung

Die Erfindung betrifft eine hülsenartige Trag-oder Haltevorrichtung aus einer Abdeckplatte und einer damit durch beidseits verlaufende Seitenstreifen verbundenen Tragplatte, welche ihrerseits beidseits je einen abknickbaren Randstreifen sowie zumindest eine in die Randstreifen reichende Ausnehmung zur Aufnahme eines Bechers oder eines entsprechenden Gefässes, insbesondere eines Frucht- oder Joghurtbechers, mit seitlich abkragenden Randteilen od. dgl. aufweist, und deren Tragplatte beim Aufsetzen auf den Becher unter Bildung von wulstartig hohlen Randprofilen aus jenen Seitenstreifen mit in den Randprofilen verlaufender Knicklinie an die Abdeckplatte in eine Greiflage geführt wird, in der Randteile des Bechers Kantenteile der Ausnehmung/en haltend hintergreifen.

Durch die FR-A 2053711 ist eine hülsenartige Tragvorrichtung mit mehreren nebeneinander angeordneten kreisrunden Ausnehmungen bekannt, in welche Eis- oder Joghurtbecher eingeführt und durch ihren Ringrand gehalten werden; dieser ruht rundum auf dem die Ausnehmung begrenzenden Rand, wobei der Durchmesser der Ausnehmung dem Aussendurchmesser des Bechers unterhalb des Ringrandes etwa entspricht.

Auch ist es üblich, Eis- oder Joghurtbecher in Steigen mit Innenausfachung zur Fixierung der Becher unterzubringen. Solche Innenausfachungen können auch in der Form von Tragplatten ausgeführt sein.

Durch die FR-A 2053711 ist eine hülsenartige Tragvorrichtung aus Karton bekannt geworden, die aus einer plattenartigen, ihre Stapelbarkeit erlaubenden Faltlage durch einfaches Drücken in eine Aufnahmestellung gebracht werden kann, in welcher flügelartige Randstreifen die Randteile der Becher untergreifen. Der Zuschnitt dieser Tragvorrichtung weist an Trag- und Abdeckplatte jeweils eine seitliche Fahne auf; diese beiden Fahnen werden bei der Fertigstellung der Tragvorrichtung miteinander verklebt und ragen von deren Abdeckplatte ab.

Die zum Halten von Bechern rechteckigen Querschnitte vorgesehenen parallelen Randstreifen verlaufen parallel zu den Längskanten der Tragvorrichtung und erfassen gemeinsam zumindest zwei in eine gemeinsame Ausnehmung eingesetzte Becher.

Die etwa der Höhe der Seitenstreifen entsprechenden und von diesen einwärts ragenden Randstreifen sind insbesondere dann nicht ausreichend flexibel für den Aufnahme- oder Einklipsvorgang, wenn sie an ihren Enden zur Erhöhung der Stabilität der Tragvorrichtung miteinander durch Querrahmenteile verbunden sind, die jeweils einen der Becherflankieren.

Deshalb hat sich der Erfinder die Aufgabe gestellt, eine hülsenartige Tragvorrichtung der eingangs beschriebenen Art zu schaffen, die bei guter Stabilität ausreichend flexibel für die Aufnahme der Becher durch einen Schnapp- oder Klipsvorgang ist.

Zur Lösung dieser Aufgabe führt, dass die Randstreifen mittels bis zur Knicklinie durchgehender Randschnitte unterteilt sind und die Schnittkante des Randstreifens zur benachbarten Knicklinie hin gekrümmt ist.

Die - bei zylindrischen Bechern radialen - Randschnitte unterteilen die seitlichen Randstreifen in mehrere Abschnitte; letztere ermöglichen es, dass beim Aufdrücken des Bechers auf die jene Ausnehmungen enthaltende Fläche der Becher durch die zur Seite weichenden Streifenabschnitte problemlos in die Ausnehmung eingeführt werden kann, und dass jene Rahmenteile dank der Rückstellkraft des Materials in ihre Ausgangslage zurückzukehren trachten und dabei - gehindert durch die anliegende Becherwand - in der Art von Halterungen zum Becherrand hin stehenbleiben.

Die Höhe der schmalen Seitenwände ist geringfügig grösser als die Breite der an diese Seitenwände anschliessenden Randstreifen. Letztere werden durch die erwähnten Randschnitte unterteilt und durch Querstreifen verbunden, zwischen denen und den Materialstreifen Biegelinien verlaufen.

Die den Ausnehmungen in Abstand gegenüberliegende Platte ist als Widerlager für die Ränder der Becher gedacht; die Querstreifen werden durch den Becherrand an die Innenflächen jener Platte herangeführt und liegen in Gebrauchslage der Vorrichtung zwischen dem Becherrand und der Widerlagerplatte.

Ist der Becher in die Hülse eingeführt und sind deren Rahmenstreifen und Seitenwände hierdurch zueinander geneigt worden, so bildet jede Seitenwand der Hülse mit dem benachbarten Materialstreifen und einem darüberliegenden Teil der Widerlagerplatte ein wulstartiges und hohles Randprofil, welches einen dreieckigen - statisch besonders günstigen - Querschnitt hat.

Der eingebrachte Becher verformt das Randprofil bzw. dessen Rahmenstreifen zumindest im Bereich der Randschnitte, da dort die Becherwandung dem Rahmenstreifen anliegt und ihn nach aussen drückt.

Um eine problemlose Überführung der ungebrauchten Hülse in deren Gebrauchsgestalt zu ermöglichen, sind die Biegelinien zwischen den Rahmenstreifen einerseits und den Querstreifen andererseits in den Karton- oder Zuschnittstreifen entgegengesetzt zu den erwähnten Knicklinien eingeprägt; letztere sind alle in einer gemeinsamen Pressrichtung eingeprägt.

Von besonderer Bedeutung für die Erfindung ist noch am Zuschnitt zur Herstellung jener hülsenartigen Trag- oder Haltevorrichtung, dass die Rahmenteile mittels bis zur Knicklinie durchgehendem Randschnitt in Abschnitte unterteilt und die Schnittlinie/n der Rahmenteile zur benachbarten Knicklinie hin gekrümmt ist/sind.

Weitere Vorteile, Merkmale und Einzelheiten der Erfindung ergeben sich aus der nachfolgenden Beschreibung eines bevorzugten Ausführungsbeispiels sowie anhand der Zeichnung; diese zeigt in
Fig. 1: die Draufsicht auf einen Kartonzuschnitt für einen Becherträger;
Fig. 2: die Stirnansicht eines Becherträgers;
Fig. 3: eine Schrägsicht auf den Becherträger in einer gegenüber Fig. 2 geänderten Lage;
Fig. 4: den Querschnitt durch Fig. 3 nach deren Linie 111-111 mit zusätzlich angebrachtem - nicht geschnittenen - Becher.

Ein Kartonstreifen 1 der Breite b von beispielsweise 160 mm ist durch Knicklinien 2 in zwei schmale Randstreifen 3 der Höhe i von etwa 12 mm und zwei jeweils an diese angrenzende sowie durch einen schmalen Mittelstreifen 4 verbundene Felder 5, 6 unterteilt.

Die Höhe h der Felder 5, 6 beträgt etwa 80 mm, während die Höhe k jedes Mittelstreifens 4 nur geringfügig grösser ist als die Höhe i der Randstreifen 3.

Das eine Feld 5 ist unversehrt, während im anderen Feld 6 durch zwei parallel zu den es begrenzenden Knicklinien 2 sowie in einen Abstand e von etwa 10 mm dazu verlaufenden Biegelinien 8 zwei Rahmenränder 9 gebildet sind. Diese werden durch zwei Querrahmenteile 10 etwa gleicher Breite f und ein Mittelrahmenteil 11 einer Breite c so miteinander verbunden, dass zwischen den Rahmenteilen 9, 10, 11 zwei Ausschnitte 12 quadratischen Grundrisses einer Höhe a von etwa 55 mm verbleiben, welche durch Schnittlinien 13, 14 entstehen. Die Schnittlinien 14 fallen mit Abschnitten der Biegelinie 8 zusammen (Fig. 11).

Die beiden Randstreifen 3 werden aufeinander gelegt und miteinander verklebt, so dass aus dem Kartonstreifen 1 nach Fig. 2 eine Kartonhülse 20 quaderförmigen Umrisses entsteht.

Wird auf das Feld 6 ein Fruchtbecher 30 mit auskragendem Ringrand 32 vom Radius r (beispielsweise 35 mm) aufgesetzt und in Pfeilrichtung x gegen die Kartonhülse 20 gedrückt, werden die Rahmenränder 9 nach unten und die Hülsenseiten 21 nach innen geneigt. Jeder der Rahmenränder 9 ist durch in der Querachse Q der Ausschnitte 12 vorgesehene Randschnitte 15 geteilt. Der drückende Becherrand 32 - dessen Kontur 31 in Fig. 1 vor dem Anbringen der Kartonhülse 20 dargestellt ist - führt die Teile 91, 9b bzw. 9b, 9c der Rahmenränder 9 auseinander. Diese lassen den Becherrand 32 gemäss Fig. 2, 3 passieren und schnappen anschliessend über diesem zusammen. Da die Wandung 33 des Bechers 30 die Rahmenränder 9 so geneigt hält, dass sie mit den Hülsenseiten 21 und einem Teil der Fläche 5 stabile Randwülste 22 (Fig. 4) dreieckigen Querschnitten bilden, hält die verformte Kartonhülse 20 den/die Fruchtbecher 30 ohne weitere Mittel fest; die Mittelachse M des Fruchtbechers 30 ist lotrecht zur Fläche 5 fixiert; letztere schützt die - übersichtlichkeitshalber nicht dargestellte - Abdeckfolie des Fruchtbechers 30 vor Beschädigungen und dient zudem mit ihrer Oberfläche 25 als Reklameträger.

Die Schnittlinien 14 können gemäss Kontur 14 in Fig. 1 um ein Scheitelmass t von beispielsweise 2 mm von der Geraden 14 zur benachbarten Knicklinie 2 hin gekrümmt sein, damit die von den Schnittlinien 14ₖ erzeugten Schnittkanten auch bei starker Ausbiegung des Rahmenrandes 9 durch den Rand 32 des Fruchtbechers, der Bierbüchse od. eines entsprechenden Gefässes 30 die gegenüberliegende Fläche 5 nicht berühren. Im übrigen hängt die Höhe s der an den Ausschnittecken von den Schnittkanten 13 und 14 - bzw. angenähert 14ₖ - als kurze Seiten und der Kreislinie 31 als angenäherte lange Seite gebildeten Ausschnittdreiecks 16 von der Becherrandhöhe m ab - je stärker letzterer ist, um so grösser muss die Höhe s sein, damit ein einwandfreies Hintergreifen der Rahmenteile 9ₐ, 9_{b} bzw. 9_{b}, 9_{c} gewährleistet bleibt.

Die Einheit aus Kartonhülse 20 und von ihr gehaltenen Fruchtbechern 30 - mit maximalem Aussendurchmesser n der Wandung 33 - kann in der beschriebenen Weise gehandelt und verkauft werden; jedoch ist es auch möglich, eine Mehrzahl dieser Einheiten in einer handelsüblichen - nicht gezeigten - Steige unterzubringen, - dies auch dann, wenn die Steige eine Innenausfachung aufweisen sollte.

## Patentansprüche

1. Hülsenartige Trag- oder Haltevorrichtung (20) aus einer Abdeckplatte (5) und einer damit durch beidseits verlaufende Seitenstreifen (3, 4) verbundenen Tragplatte (6), welche ihrerseits beidseits je einen abknickbaren Randstreifen (9) sowie zumindest eine in die Randstreifen reichende Ausnehmung (12) zur Aufnahme eines Bechers oder eines entsprechenden Gefässes, insbesondere eines Frucht- oder Joghurtbechers (30), mit seitlich abkragenden Randteilen (32) od. dgl. aufweist, und deren Tragplatte beim Aufsetzen auf den Becher unter Bildung von wulstartig hohlen Randprofilen aus jenen Seitenstreifen mit in den Randprofilen verlaufender Knicklinie an die Abdeckplatte in eine Greiflage geführt wird, in der Randteile des Bechers Kantenteile der Ausnehmung/en haltend hintergreifen, dadurch gekennzeichnet, dass die Randstreifen (9) mittels bis zur Knicklinie (2) durchgehender Randschnitte (15) unterteilt sind und die Schnittkante (14ₖ) des Randstreifens (9) zur benachbarten Knicklinie (2) hin gekrümmt ist.

2. Zuschnitt zur Herstellung einer hülsenartigen Trag- oder Haltevorrichtung gemäss Anspruch 1, dadurch gekennzeichnet, das die Rahmenteile (9) mittels bis zur Knicklinie (2) durchgehendem Randschnitt (15) in Abschnitte (9ₐ, 9_{b}, 9_{c}) unterteilt sind und die Schnittlinie/n (14ₖ) der Rahmenteile (9) zur benachbarten Knicklinie hin gekrümmt ist/sind.

## Claims

1. Carrying or holding device in the shape of a case, consisting of a covering plate (5) and a supporting plate (6) connected with the covering plate by means of side strips (3, 4) on both sides and each having on both sides a foldable marginal strip (9) and at least one recess (12) extending into the marginal strips, for receiving a goblet or the like, a fruit or jogurt cup (30), in particular, the goblet having marginal parts (32) or the like sticking out laterally, with the supporting plate or the device being put in a grab position when placed on the goblet by building padded hollow edge profiles from such marginal strips having a broken line extending into the edge profiles to the covering plate, the marginal parts of the goblet going behind the edge parts of the recess/es in the grab position, characterized in that the marginal strips (9) are subdivided by means of outer cuts (15) extending to the broken line (2) and in that the cutting edge (14ₖ) of the marginal strips (9) is benttowardsthe adjacent broken line (2).

2. Blank for producing a carrying or holding device in the shape of a case according to claim 1, characterized in that the frame parts are subdivided in sections (9a, 9_{b}, 9_{c}) by means of an outer cut (15) extending to broken line (2) and in that the cutting line/s (14ₖ) of frame parts (9) is/are bent towards the adjacent broken line.

## Revendications

1. Dispositif pour le transport ou la retenue en forme de douille constitué par une plaque de recouvrement (5) et une plaque d'appui (6) l'une étant reliée avec l'autre par des joues aux deux côtés (3, 4), la plaque d'appui ayant à chaque de ses deux côtés un bord pliable (9) ainsi qu'au moins un creux (12) entrant dans les bords et destiné à accueillir un gobelet ou un récipient analogue notamment un pot de fruits ou de yaourt (30) ayant des bords qui sont en saillie latéralement (32) ou quelque chose comparable et dont la plaque d'appui prendra une position de prise en la mettant sur le gobelet formant en même temps de creux profils de bord renflés à l'aide de ces joues et de la ligne de flambage se trouvant dans les profils de bord et allant à la plaque de recouvrement, saisissant par derrière des arêtes du/des creux, caractérisé en ce que les bords (9) sont divisés à l'aide de coupes de bord (15) continues allant jusqu'à la ligne de flambage (2) et que l'arête de coupe (14ₖ) du bord (9) est courbée vers la ligne de flambage voisine (2).

2. Pièce découpée destinée à la fabrication d'un dispositif pour le transport ou la retenue en forme de douille selon la revendication 1 caractérisée en ce que des pièces servant de cadre (9) sont divisées en sections (9a, 9_{b}, 9_{c}) à l'aide d'une coupe de bord continue (15) allant jusqu'à la ligne de flambage (2) et que la/les ligne(s) de coupe des pièces servant de cadre (9) est/sont courbée(s) vers la ligne de flambage voisine.
